# FASCICULE DE BREVET EUROPEEN

(11) **EP 0 307 284 B1**
(45) Date de publication et mention de la délivrance du brevet: **17.02.1993**
(21) Numéro de dépôt: 88402190.8
(22) Date de dépôt: 30.08.1988
(51) Int. Cl.: G21F 9/30

(54) **Système de démantèlement d'installations présentes dans un local, son procédé de mise en oeuvre**
System zum Abbau von in einem Raum vorhandenen Anlagen und Verfahren zu seiner Durchführung
System for dismantling installations present in a building, and process for using this system

(30) Priorité: 01.09.1987 FR 8712136
(43) Date de publication de la demande: 15.03.1989
(73) Titulaire: COMMISSARIAT A L'ENERGIE ATOMIQUE, 75015 Paris Cédex 15 (FR); Poirier, Jean-Claude, 22690 Pleudihen-Sur-Rance (FR)
(72) Inventeur: Poirier, Jean-Claude, F-22690 Pleudihen (FR); Mulcey, Philippe, F-91440 Bures sur Yvette (FR); Morel, Paul, F-91120 Palaiseau (FR); Vavasseur, Camille, F-78720 Dampierre (FR)
(74) Mandataire: Mongrédien, André

(56) Documents cités:
- FR-A- 2 163 927
- US-A- 3 834 293
- US-A- 3 988 972

## Description

La présente invention a pour objet un système de démantèlement d'installations, et notamment d'installations nucléaires, se trouvant dans un local pouvant être mis en dépression grâce à un système de ventilation.

Un système collecteur des fumées et produits de combustion est décrit dans US-A-3 834 293. Un tel système comporte en combinaison hotte, filtre, ventilateur et régulateur.

Le démantèlement des installations nucléaires se distingue du démantèlement d'installations industrielles classiques par le fait que les bâtiments ou installations à faire disparaître renferment une grande quantité de matières radioactives qui sont soit déposées sur les surfaces (composés volatils ou aérosols produits par les procédés exploités) soit présentes dans les structures en raison de l'irradiation que ces dernières ont subie (produits d'activation). Ces conditions initiales confèrent aux opérations de démantèlement d'installations nucléaires les contraintes suivantes :
Il faut d'abord optimiser le conditionnement des déchets en évacuant le maximum de l'activité dans le minimum de volume par un choix judicieux des procédés de découpe prenant en compte les caractéristiques propres de l'installation à démanteler (équipements de manutention, nature et dimensions des ouvertures, moyens d'évacuation, etc...)
Il importe également de réduire à un niveau aussi faible que possible les doses reçues par le personnel intervenant (irradiation, contamination).

Il faut encore réduire le plus possible les contaminations provoquées par les opérations de démantèlement elles-mêmes. En effet, la destruction des machines ou autres composants, notamment lorsqu'elle est effectuée à l'aide d'outils de découpe, entraîne une remise en suspension de la contamination sous forme d'aérosols. Ceci peut conduire à des conditions opératoires inacceptables, par exemple par contamination de zones jusqu'alors saines et par colmatage des filtres par des aérosols irradiants.

Enfin, il faut réduire le plus possible le volume des déchets secondaires produits au cours des opérations de démantèlement elles-mêmes, notamment ceux engendrés par la collecte des aérosols produits par les outils de découpe.

Les techniques actuellement utilisées pour effectuer les opérations de démantèlement privilégient surtout les deux premières contraintes sans apporter de solutions spécifiques aux problèmes posés par les deux dernières.

Les conditions de fonctionnement actuellement adoptées permettent d'implanter, à l'intérieur du local à démanteler, les outils de découpe à utiliser (tronçonneuse, scie, torche à arc plasma, laser, ...) ainsi que les moyens de téléopération nécessaires à leur mise en oeuvre (bras télémanipulables, caméras, ...). Les problèmes de manutention et d'évacuation sont généralement traités avec les moyens propres de l'installation (télémanipulateurs, ouvertures existantes, ...). En revanche, les contaminations dues aux aérosols radioactifs produits lors des opérations de découpe ne peuvent pas être spécifiquement traitées pour deux raisons principales.

Tout d'abord, afin de maintenir dans le local la dépression indispensable au confinement des produits radioactifs qu'il contient, on est obligé d'utiliser en permanence la ventilation générale de l'installation. Ceci entraîne, de par la conception des systèmes de ventilation, des taux de renouvellement volumique importants (de l'ordre de 10 à 30 renouvellements par heure) qui favorisent la dissémination des aérosols radioactifs produits par les outils de découpe. Ceci provoque des contaminations de surface notables en différents endroits du local à démanteler.

D'autre part, l'épuration des aérosols radioactifs ainsi mis en suspension est effectuée au moyen des dispositifs de filtration propres au local considéré. Ces dispositifs de filtration risquent donc d'atteindre rapidement des niveaux de colmatage et/ou d'irradiation tels qu'il faille les renouveler souvent. Les opérations de renouvellement présentant un certain nombre de difficultés, elles sont longues, ce qui allonge la durée des opérations de démantèlement elles-mêmes.

La présente invention a pour but de remédier aux inconvénients ci-dessus en proposant un système de démantèlement d'installations, et notamment d'installations nucléaires, qui permet d'atténuer considérablement la contamination provoquée par les opérations de démantèlement elles-mêmes et qui peut être utilisé lorsque le système de ventilation du local est à l'arrêt.

Plus précisément, l'invention a pour objet un système de démantèlement d'installations présentes dans un local pouvant être maintenu en dépression, ou éventuellement en surpression, grâce à un système de ventilation, le démantèlement étant effectué à l'aide d'au moins un outil engendrant une pollution de l'atmosphère régnant au voisinage desdites installations.

Il comprend :
- des moyens pour créer une zone de confinement dynamique autour de l'outil à l'aide de flux gazeux, soufflé et extrait respectivement, comprenant :
   . une hotte pouvant être placée au-dessus de l'outil, cette hotte ayant une périphérie et une partie centrale et incluant une première double paroi définissant un espace communiquant avec l'intérieur du local et des premiers moyens de soufflage étant disposés de manière à insuffler du gaz dans cet espace;
   . lesdits premiers moyens de soufflage de gaz à la périphérie de cette hotte étant agencés de manière à créer un rideau de gaz descendant entourant l'outil, participant ainsi à la création de ladite zone de confinement dynamique ; et
   . lesdits moyens de soufflage assurant aussi l'extraction des gaz présents dans ladite zone de confinement dynamique, l'extraction se faisant par la partie centrale de la hotte (28) ;
- des moyens d'épuration des gaz ainsi extraits.

Selon la principale caractéristique de l'invention, il comprend des moyens de régulation desdits flux gazeux aptes d'une part à maintenir le local à ladite pression déterminée lorsque le système de ventilation est à l'arrêt, et, d'autre part, à assurer le débit de gaz nécessaire pour créer ladite zone de confinement,
les moyens pour créer une zone de confinement dynamique comprennent une deuxième double paroi, définissant dans la hotte un deuxième espace interne placé à l'intérieur de la première double paroi et communiquant avec l'intérieur du local par une sortie recourbée vers l'intérieur, pour souffler des gaz le long de la paroi interne de la deuxième double paroi vers la partie centrale de la hotte, pour faciliter l'extraction des gaz à l'intérieur de la zone de confinement dynamique ;
lesdits moyens d'épuration comprennent :
- au moins un compartiment à l'intérieur de la hotte, ce compartiment communiquant d'une part avec ladite zone de confinement par une ouverture et, d'autre part, avec un moyen d'aspiration monté sur la hotte ; et
- au moins un filtre placé à l'intérieur de ce compartiment de manière à filtrer la totalité du gaz qui traverse ce compartiment depuis ladite ouverture jusqu'au moyen d'aspiration ; et
il comporte en outre une ossature mécanique sur laquelle sont montés la hotte, les moyens d'aspiration et les moyens d'épuration.

L'expression "engendrant une pollution de l'atmosphère" signifie que la mise en oeuvre du ou des outils de démantèlement entraîne la production et la dissémination autour des installations à traiter de substances nocives telles que des aérosols radioactifs, des vapeurs toxiques, ou des gaz dangereux et/ou contaminants.

Selon un autre aspect de l'invention, les moyens comprennent des deuxièmes moyens de soufflage de gaz, placés en-dessous de l'outil engendrant la pollution, constitués d'une couronne, de manière à créer un rideau de gaz ascendant et entourant l'outil, participant ainsi à la création de ladite zone de confinement dynamique.

Selon un mode de réalisation préféré, la hotte comprend, tout le long de sa périphérie, une première double paroi définissant un espace communiquant avec l'intérieur du local, lesdits premiers moyens de soufflage étant disposés de manière à insuffler du gaz dans cet espace.

Selon un mode de réalisation préféré, ce compartiment comprend :
- une première chambre communiquant avec la zone de confinement par ladite ouverture ;
- une deuxième chambre séparée de la première par une cloison disposée de manière à laisser un passage pour le gaz entre les deux chambres, la deuxième chambre communiquant d'une part avec ledit moyen d'aspiration et d'autre part avec la première chambre par ledit passage, l'une au moins des chambres étant équipée d'au moins un filtre placé de manière à filtrer la totalité du gaz qui traverse cette chambre.

Selon un autre aspect du système de démantèlement objet de l'invention, celui-ci comporte au moins un rideau fixé à la périphérie de la hotte et entourant ladite zone de confinement dynamique. Eventuellement, on peut prévoir en outre un deuxième rideau fixé à la périphérie de la hotte de manière à définir un espace entre les deux rideaux, cet espace entourant la zone de confinement dynamique et les moyens de soufflage étant agencés de manière à insuffler du gaz dans l'espace ainsi créé. Ces rideaux peuvent être réalisés par exemple en vinyle.

Selon une autre caractéristique du système de démantèlement objet de l'invention, l'ossature mécanique peut être prévue mobile et déplaçable à l'aide de moyens de manutention, par exemple un pont roulant.

Dans ce cas, on peut prévoir en outre au moins un élément pesant monté sur cette machine et destiné à en accroître la stabilité. Cet élément pesant peut être un blindage.

On peut encore prévoir des moyens de manipulation de l'outil montés sur cette machine, ainsi que des moyens d'alimentation en fluides également montés sur cette machine. On peut enfin prévoir sur cette dernière une cellule blindée apte à accueillir un opérateur et comportant des appareils de commande et de contrôle.

L'invention a également pour objet un procédé de mise en oeuvre de ce système de démantèlement. Lorsque le système de ventilation comprend une entrée de gaz dans le local et un réseau d'extraction des gaz présents à l'intérieur du local, ce procédé comprend les étapes suivantes consistant à :
(a) - boucher ladite entrée de gaz, et
(b) - raccorder lesdits moyens d'extraction des gaz présents dans la zone de confinement dynamique au réseau d'extraction des gaz se trouvant à l'intérieur du local. On peut ainsi passer progressivement de la ventilation normale du local à la ventilation propre du système de démantèlement objet de l'invention en évitant les phases de transition brutale qui sont généralement sources de disséminations radioactives.

Enfin, l'invention a encore pour objet une hotte utilisable pour créer une zone de confinement dynamique, cette hotte ayant les caractéristiques indiquées ci-dessus.

L'invention apparaîtra mieux à la lecture de la description qui va suivre, donnée à titre d'exemple purement illustratif et nullement limitatif, en référence aux dessins annexés dans lesquels :
- la figure 1 est un schéma de principe montrant, en coupe verticale, le système de démantélement objet de l'invention à l'intérieur d'un local équipé d'un système de ventilation,
- la figure 2 est une vue schématique en coupe verticale montrant comment le système de démantèlement objet de l'invention peut être utilisé pour le démantèlement de réacteurs nucléaires,
- la figure 3 est une vue schématique en perspective avec coupe partielle montrant la hotte utilisée dans le système objet de l'invention,
- la figure 4 est une vue schématique en coupe rabattue de la hotte illustrée à la figure 3 montrant les deux chambres d'un même compartiment, et
- la figure 5 est une vue schématique en coupe verticale montrant une variante de réalisation du système selon l'invention.

La figure 1 montre le local 10 contenant des installations nucléaires, les installations à démanteler se trouvant dans une zone 12 représentée schématiquement sous la forme d'un cercle hachuré. Le système de ventilation du local, destiné à maintenir celui-ci en dépression, comprend une conduite 14 d'arrivée d'air équipée d'un ventilateur 16 et une conduite d'extraction 18 équipée d'un ventilateur 20. Les conduites 14 et 18 sont équipées de vannes d'isolement 15 et 19 à l'endroit où elles débouchent dans le local 10. Un système de commande et de contrôle 22 permet de régler le débit des ventilateurs 16 et 20 ainsi que la position des vannes 15 et 19. Les liaisons entre le dispositif 22 et les différents appareils qu'il contrôle sont représentées schématiquement sur le dessin par des traits interrompus. Une conduite 24 équipée d'une vanne 26 relie la conduite d'arrivée 14 à la conduite d'extraction 18. Les points de raccordement de la conduite 24 sur les conduites 14 et 18 se trouvent à l'extérieur du local 10 et, respectivement, en aval du ventilateur 16 et en amont du ventilateur 20. La conduite 24 constitue ainsi un by-pass permettant de faire circuler l'air dans le système de ventilation sans passer par le local 10.

La figure 1 montre encore le système de démantèlement objet de l'invention placé à l'intérieur du local 10. Celui-ci comprend d'abord une hotte 28 ayant sensiblement la forme d'un tronc de cône, cette hotte étant placée au-dessus de la zone 12. La hotte 28 comporte à sa périphérie des premiers moyens pour créer une zone de confinement dynamique comprenant principalement une première double paroi constituée de deux parois concentriques 30 et 32 définissant entre elles un espace 34. Ainsi, l'espace 34 communique avec l'intérieur du local par une fente circulaire située entre les parois 30 et 32, à la base de ces dernières. Un organe de mise en circulation d'air (ventilateur 36, compresseur, ...) permet d'extraire l'air se trouvant dans la zone 12 et au voisinage de celle-ci grâce à une conduite 38 équipée de deux filtres 40 et 42. Le filtre 40 joue le rôle de préfiltre et peut être, par exemple, un filtre électrostatique ou un cyclone électrostatique. Le filtre 42 est un filtre à très haute efficacité ou un filtre absolu destiné à arrêter les poussières ou particules les plus fines. Eventuellement, on peut prévoir en outre un filtre à charbon 44 monté sur une canalisation 46 elle-même montée en dérivation sur la conduite 38 grâce à une vanne à trois voies 48. Le filtre à charbon 44 permet d'arrêter d'éventuelles vapeurs nocives.

L'air extrait par le ventilateur 36 se divise en deux parties. Une première partie est renvoyée à la partie supérieure de la hotte grâce à une conduite 50. De là, il s'écoule dans l'espace 34 et forme un rideau d'air entourant continûment la zone 12 où se trouvent les outils de découpe et les installations à démanteler. On crée ainsi une zone de confinement dynamique autour de la zone 12 et les poussières, aérosols, vapeurs etc... produits dans cette zone sont évacués en partie supérieure de la hotte grâce au ventilateur 36 et à la conduite 38. Eventuellement, une partie de l'air renvoyé à la partie supérieure de la hotte par la conduite 50 peut être insufflée dans le local grâce à une vanne 52 prévue à la partie supérieure de la hotte.

Une autre partie de l'air extrait par le ventilateur 36 est envoyée dans la canalisation d'extraction 18 grâce à une conduite 54 équipée d'une vanne 56. La canalisation 54 permet de maintenir la dépression voulue à l'intérieur du local 10 au cours des opérations de démantèlement. En effet, avant de commencer le démantèlement, on ferme progressivement la vanne 15 afin de boucher l'entrée d'air dans le local. Dans ce cas, la vanne 26 peut être ouverte afin que l'air circule directement de la conduite 14 à la conduite 18 sans traverser le local 10. Cependant, il y a toujours des fuites et de l'air extérieur pénètre plus ou moins à l'intérieur du local. Le débit du ventilateur 36 est réglé pour assurer d'une part le débit nécessaire pour créer la zone de confinement par soufflage en périphérie de la hotte et, d'autre part, pour évacuer dans les conduites 54 et 18 un débit d'air égal à celui qui pénètre dans le local par les fuites.

Une variante de réalisation des moyens prévus pour créer une zone de confinement dynamique prévoit d'ajouter des deuxièmes moyens de soufflage de gaz. Ceux-ci peuvent être utilisés à la place des premiers moyens de soufflage de gaz. Ces deuxièmes moyens sont destinés à créer un rideau d'air ascendant, entourant continument la zone 12 où se trouvent les outils de découpe et les installations à démanteler. En référence à la figure 5, il comporte une couronne 33. Cette dernière peut être soit posée sur le sol, entourant la zone 12, soit être suspendue au système en dessous de la zone 12, et de manière concentrique à la hotte 28. La couronne 33 peut être alimentée par une conduite 35, reliée elle-même au ventilateur 36. Cette liaison peut se faire par l'intermédiaire d'un enrouleur 37. La couronne 33 ne doit pas avoir un diamètre plus grand que le diamètre maximal de la hotte 28.

Ces deuxièmes moyens de soufflage peuvent être prévus sur le même système comprenant les premiers moyens de soufflage. Par contre, ces deux moyens de soufflage ne peuvent pas fonctionner en même temps, car ils créeraient deux rideaux d'air antagonistes, l'un descendant et l'autre ascendant. Il apparaîtrait alors des zones de pertubation aux endroits où les deux rideaux d'air se rencontreraient. Dans ces zones, les transferts horizontaux d'aérosol issus de la zone 12 seraient favorisés ; ce que l'on cherche à éviter à l'aide du système selon l'invention.

En référence de nouveau à la figure 1, on peut encore prévoir, accroché à la périphérie de la hotte, un rideau 58, par exemple en vinyl, représenté schématiquement en traits mixtes sur la figure 1. Ce rideau contribue à diriger le flux d'air sortant de l'espace 34 suivant une direction verticale afin de renforcer le confinement de la zone 12. Eventuellement, on peut prévoir un deuxième rideau 60, également en vinyl, et représenté en traits mixtes sur le dessin, l'air sortant de l'espace 34 pénétrant ainsi dans l'espace entre ces deux rideaux. Enfin, le dispositif de contrôle et de commande 22 permet aussi de contrôler les vannes 15 et 19 ainsi que la vanne 56 équipant la conduite 54, la vanne 48 et le ventilateur 36, et éventuellement la vanne 52 dont le réglage permet d'optimiser le confinement dynamique, en ajustant les flux soufflé et extrait.

La figure 2 montre comment le système de démantèlement objet de l'invention peut être utilisé dans un bâtiment de grandes dimensions, par exemple un bâtiment contenant un réacteur nucléaire. Ce bâtiment, portant la référence générale 62, est limité par une double paroi, à savoir une paroi intérieure 64 et une paroi extérieure 66. Ces dernières sont représentées en traits mixtes sur la figure 2, de même que les structures de support 68 sur lesquelles sont montés le réacteur 70, les échangeurs de chaleur 72, les pompes 74 ainsi que les canalisations reliant ces différents éléments. Le système de démantèlement 76 objet de l'invention peut être monté sur un pont roulant 78 circulant à la partie supérieure du bâtiment 62, le système 76 étant accroché à ce pont roulant par l'intermédiaire de câbles 80. En fait, les câbles 80 sont accrochés à un chariot 82 monté sur le pont roulant et mobile par rapport à celui-ci. On peut ainsi amener le dispositif 76 en n'importe quel point à l'intérieur du bâtiment 62.

Le système de démantèlement 76 va maintenant être décrit plus en détail en référence à la figure 3.

On voit sur cette figure que le système de démantèlement 76 objet de l'invention se présente sous la forme d'une machine comprenant d'abord une ossature mécanique 84 sur laquelle est montée la hotte 28. Dans l'exemple représenté ici, la hotte 28 est montée à la partie inférieure de l'ossature 84. Cette dernière supporte, à sa partie supérieure, une cellule 86 pouvant accueillir un opérateur et dans laquelle se trouvent les appareils de commande 88. La cellule 86 est entourée d'un blindage de protection 87. Comme celui-ci est d'un poids important, il constitue un élément pesant apte à accroître la stabilité de la machine 76. Eventuellement, on peut supprimer la cellule 86 et utiliser des éléments pesants d'une autre forme pour améliorer la stabilité de la machine.

Les outils servant au démantèlement des installations à éliminer peuvent être manoeuvrés au moyen de télémanipulateurs 90. Ces derniers peuvent avantageusement être montés sur la machine 76. Dans l'exemple représenté ici, le boîtier 92 comprenant toutes les commandes mécaniques et électriques du manipulateur 90 est fixé directement d'une part à la hotte et d'autre part à la cellule 86. Cependant, il ne s'agit là que d'une disposition préférentielle et on ne sortirait pas du cadre de l'invention en utilisant un autre montage, ou même en ne montant pas les télémanipulateurs ou les outils de découpe sur la machine 76.

Le dispositif illustré à la figure 3 présente l'avantage de pouvoir intégrer à la machine de démantèlement 76 un certain nombre d'accessoires et, d'abord, les outils de découpe et leur système de commande et de manipulation. Cependant, on peut également monter sur cette machine des moyens d'éclairement et de vision à distance, des détecteurs de température, de gaz toxiques ou d'explosifs, des moyens de manutention des pièces à découper ou des écrans aérauliques mobiles.

On va maintenant décrire plus en détail la hotte 28 en référence aux figures 3, 4 et 5.

On retrouve sur ces figures la première double paroi constituée des deux tôles 30 et 32 placées à la périphérie de la hotte et qui définissent entre elles un espace 34. Chacune de ces tôles présente une partie en forme de tronc de cône divergeant vers le bas suivie d'une partie verticale. Les parties verticales des tôles 30 et 32 définissent deux cylindres concentriques communiquant avec l'extérieur par une fente située à la partie inférieure des tôles. A la partie inférieure de la tôle extérieure 32 est fixé un rideau 58, qui peut être en vinyl. Ce rideau est fixé tout le long de la tôle 32 et impose une direction verticale au rideau d'air qui s'échappe de l'espace 34 à la partie inférieure de la hotte. Ce rideau 58 peut être constitué d'un ensemble de lames en vinyl qui se recouvrent partiellement. En effet, il n'est pas nécessaire d'avoir une étanchéité parfaite car, même si une partie de l'air s'échappant à la périphérie de la hotte quittait la zone de confinement, cela n'intéresserait qu'une faible partie du débit et ne nuirait pas au fonctionnement de l'appareil. Eventuellement, on peut prévoir un deuxième rideau 60 accroché à la partie inférieure de la tôle intérieure 30, l'air sortant de l'espace 34 étant ainsi envoyé dans l'espace défini entre les deux rideaux 58 et 60. On a prévu, à la partie supérieure de la hotte, un certain nombre de ventilateurs 94 disposés de manière à souffler du gaz dans l'espace 34 compris entre les tôles 30 et 32.

On voit encore sur les figures 3 et 4 que la hotte est divisée en un certain nombre de compartiments 96 dont chacun est limité à sa partie inférieure par une tôle 98 et à sa partie supérieure par la tôle 30. La tôle 98 a la forme d'un tronc de cône de même angle au sommet que les tôles 30 et 32. Chaque compartiment 96 est séparé des compartiments voisins par des cloisons 100 disposées radialement par rapport à la hotte. Chaque cloison 100 est en contact étanche avec les tôles 30 et 98 et s'étend jusqu'à la partie centrale de la hotte.

Dans le mode de réalisation illustré ici, chaque compartiment comprend deux chambres, à savoir une première chambre 102 et une deuxième chambre 104. Les chambres 102 et 104 sont séparées par une cloison 106 qui est disposée radialement à l'intérieur de la hotte, comme la cloison 100, mais, contrairement à cette dernière, ne s'étend pas jusqu'à la partie verticale de la tôle intérieure 30. Ainsi, un passage pour l'air est ménagé entre les deux chambres à l'intérieur de la hotte et à la périphérie de celle-ci.

Chaque chambre 102 communique avec l'extérieur par une ouverture 108 située au voisinage de l'axe du cône défini par la hotte. Quant à la deuxième chambre 104, elle communique d'une part avec la première et, d'autre part, avec le ventilateur 94. La première chambre 102 est équipée de préfiltres 40 qui peuvent être des filtres électrostatiques ou des cyclones électrostatiques. Quant à la deuxième chambre, elle est équipée d'un ou plusieurs filtres à très haute efficacité ou de filtres absolus 42. Eventuellement, on peut prévoir en outre un filtre à charbon placé entre les filtres 40 et 42 par rapport au sens d'écoulement de l'air à travers les chambres 102 et 104.

Ainsi, le ventilateur 94 permet d'aspirer l'air se trouvant dans la zone de confinement, c'est-à-dire la zone entourée par le rideau d'air s'écoulant depuis l'espace 34. L'air ainsi aspiré pénètre dans la hotte par les ouvertures 108, circule dans la première chambre 102 depuis le centre de la hotte jusqu'à la périphérie en passant à travers les filtres 40, puis pénètre dans la deuxième chambre 104 après avoir contourné la cloison 106 et circule dans la deuxième chambre depuis la périphérie de la hotte jusqu'au centre de celle-ci en passant à travers les filtres 42. C'est donc de l'air épuré qui est aspiré par le ventilateur 94 et renvoyé dans l'espace 34.

En se reportant à la figure 5, une variante de réalisation du système selon l'invention prévoit une amélioration des moyens d'extraction des gaz présents dans la zone de confinement dynamique. Dans ce cas la hotte 28 est munie d'une deuxième double paroi, constituée des tôles 30 et 39, définissant un deuxième espace interne 41. Ce dernier est contigu à l'espace interne 34 de la première double paroi et placé à son intérieur. Ce deuxième espace interne est en communication avec l'intérieur du local, au même endroit que le premier espace interne, mais le jet de gaz est dirigé de manière différente. En effet, les tôles 30 et 39 définissent une sortie recourbée 43 qui dirige le gaz le long de la paroi interne 45 de la tôle 39 à l'intérieur de la hotte 28. Les gaz sont donc dirigés vers la partie centrale de la hotte, en haut du cône défini par les deux doubles parois et créent un flux convergent avec celui créé par l'aspiration centrale de la hotte. Cette deuxième circulation de gaz issu de la hotte peut également être obtenue au moyen des mêmes organes de mise en circulation d'air utilisés jusqu'à présent dans le système selon l'invention. Cette variante permet donc d'accélérer et de faciliter l'aspiration ascendante des gaz contenus dans la zone de confinement dynamique, augmentant par là même l'efficacité du système.

Ainsi, le système de démantèlement objet de l'invention présente des avantages particulièrement intéressants dont le principal est de permettre une élimination efficace de la pollution due aux outils de découpe. Ceci est rendu possible par le fait qu'on crée une zone de confinement dynamique à l'endroit où se trouvent les installations à démanteler et qu'on aspire l'air se trouvant dans cette zone, cet air passant immédiatement à travers des filtres avant d'être recyclé pour créer cette zone de confinement dynamique. De plus, le système peut être mis en oeuvre lorsque le système normal de ventilation du local est à l'arrêt. Ceci évite de faire circuler de très grandes quantités d'air qui risquent de disperser la contamination puisque le débit des ventilateurs 36 (figure 1) ou 94 (figures 3 et 4) est réglé pour n'assurer que le débit nécessaire à la création de la zone de confinement augmenté du débit des gaz de fonctionnement des outils de démantèlement et du débit nécessaire à l'évacuation de l'air ou des gaz qui pénètrent dans le local à travers les fuites inévitables dans les parois de ce dernier. Ces fuites sont ainsi mises à profit pour améliorer le confinement.

Le système de démantèlement objet de l'invention présente en outre une grande souplesse d'utilisation puisqu'il est possible de réaliser des maquettes en zone inactive afin d'étudier les difficultés de réalisation et de mise en oeuvre avant de reproduire les opérations dans une zone active. De plus, les dimensions du système, ainsi que le nombre et la nature des équipements qui doivent y être montés, peuvent être adaptés en fonction du type d'installation à démanteler.

Ce système présente en outre des avantages intéressants dans le domaine de la sécurité. En effet, on peut alimenter ce système en gaz neutre ou en air raréfié en oxygène, ce qui permet de limiter les risques d'incendie et d'explosion. On peut alimenter le système en gaz réfrigérant, par exemple en azote gazeux extrait d'une bouteille d'azote liquide. De plus, l'installation de captage et de filtration montée sur le système de démantèlement objet de l'invention est conçue pour recycler l'air du local. Ceci permet, après une opération de démantèlement, de capter l'ensemble des aérosols en suspension dans l'air avant de mettre à nouveau en route la ventilation du local (le temps de l'opération est lié au volume du local).

De plus, le système objet de l'invention permet une durée de vie accrue des filtres à très haute efficacité ou absolus du système de ventilation puisqu'au cours des opérations de démantèlement, ce ne sont pas eux qui arrêtent les aérosols produits, mais les filtres du système de démantèlement lui-même. Les filtres du système de ventilation ne sont traversés que par de l'air épuré, ce qui améliore le confinement du local. D'autre part, comme le captage la filtration et le recyclage de l'air du local s'effectuent systématiquement pour chaque opération de démantèlement, on évite l'augmentation de l'activité du local qui se produit nécessairement avec les procédés de démantèlement actuels. Il s'ensuit par conséquent une diminution des temps de décontamination et du temps d'exposition du personnel. Enfin, la réduction importante des débits gazeux facilite la détection des gaz toxiques et leur captation par des pièges appropriés : en effet, le débit des ventilateurs, tels que 36 ou 94, même s'il y en a plusieurs sur la hotte, est très inférieur au débit normal traversant le local sous l'effet du système de ventilation.

Enfin, le système de démantèlement objet de l'invention présente des avantages intéressants sur le plan économique. Tout d'abord, les coûts de décontamination et de changement des filtres du réseau normal de ventilation sont diminués. D'autre part, dans le cas d'une centrale PWR, on passe d'un débit de quelques centaines de milliers de mètres cubes par heure, qui est le débit du système normal de ventilation, à seulement quelques milliers de mètres cubes par heure, ce qui représente le débit de l'installation de captage et de filtration associée au système de démantèlement, tout en ayant un rendement de captage et d'épuration des aérosols nettement supérieur à ce qu'il est avec les méthodes traditionnelles. Cette diminution des débits permet de faciliter le captage des gaz toxiques, de réduire la taille des moyens d'épuration (préfiltres, filtres à charbon, filtres à très haute efficacité ou absolus) et de recycler l'air du local. On peut également maintenir celui-ci en dépression en évacuant un débit équivalent au débit de fuites après filtration, ce qui évite de polluer davantage les filtres à très haute efficacité du système de ventilation. Le système objet de l'invention est facile à régler et a une grande souplesse d'utilisation. Il permet encore de diminuer les coûts de mise en oeuvre, de réduire l'encombrement du local du fait de la conception intégrée, de réduire le volume des déchets, et enfin, il présente la possibilité de changer les filtres avec les télémanipulateurs servant au démantèlement. Le système objet de l'invention permet par ailleurs d'optimiser le rendement des outils et celui du captage des aérosols produits du fait que la position de la hotte, donc la position des outils qu'elle porte, est bien définie dans l'espace et peut être ajustée avec précision à coïncider avec celle de la tâche. Il permet aussi de réguler le captage des aérosols produits, en fonction de la puissance d'utilisation des outils.

Quant aux applications, elles ne se limitent pas au démantèlement d'installations nucléaires mais le système objet de l'invention peut être utilisé par toute opération qui entraîne une pollution plus ou moins importante de l'atmosphère au lieu d'intervention (production d'aérosols, de poussières, de gaz toxiques, etc...). Quant à la hotte, elle peut être utilisée pour toute opération nécessitant la création d'une zone de confinement dynamique.

## Revendications

1. Système de démantèlement (76) d'installations présentes dans un local (10) pouvant être maintenu en dépression, ou éventuellement en surpression grâce à un système de ventilation (16, 14, 18, 20), le démantèlement étant effectué à l'aide d'au moins un outil engendrant une pollution de l'atmosphère régnant au voisinage desdites installations comprenant :
- des moyens (28, 36) pour créer une zone de confinement dynamique autour de l'outil à l'aide de flux gazeux, soufflé et extrait respectivement, comprenant :
. une hotte (28) pouvant être placée au-dessus de l'outil, cette hotte (28) ayant une périphérie et une partie centrale et qui comprend une première double paroi (30, 32) définissant un espace (34) communiquant avec l'intérieur du local (10), et des premiers moyens de soufflage (36) étant disposés de manière à insuffler du gaz dans cet espace (34).
. lesdits premiers moyens (36) de soufflage de gaz à la périphérie de cette hotte (28) agencés de manière à créer un rideau de gaz descendant entourant l'outil, participant ainsi à la création de ladite zone de confinement dynamique ; et
. les moyens (36) de soufflage assurant aussi l'extraction des gaz présents dans ladite zone de confinement dynamique, l'extraction se faisant par la partie centrale de la hotte (28) ;
- des moyens (40, 42) d'épuration des gaz ainsi extraits,
caractérisé en ce qu'il comprend des moyens (22) de régulation desdits flux gazeux aptes d'une part à maintenir le local (10) à ladite pression déterminée lorsque le système de ventilation est à l'arrêt, et, d'autre part, à assurer le débit de gaz nécessaire pour créer ladite zone de confinement,
en ce que les moyens pour créer une zone de confinement dynamique comprennent une deuxième double paroi (30, 39), définissant dans la hotte (28) un deuxième espace interne (41) placé à l'intérieur de la première double paroi (30, 32) et communiquant avec l'intérieur du local par une sortie recourbée (43) vers l'intérieur, pour souffler des gaz le long de la paroi interne (45) de la deuxième double paroi (30, 39) vers la partie centrale de la hotte (28), pour faciliter l'extraction des gaz à l'intérieur de la zone de confinement dynamique ;
en ce que lesdits moyens d'épuration comprennent :
- au moins un compartiment (96) à l'intérieur de la hotte (28), ce compartiment (96) communiquant d'une part avec ladite zone de confinement par une ouverture (108) et, d'autre part, avec un moyen d'aspiration (94) monté sur la hotte (28) ; et
- au moins un filtre (42) placé à l'intérieur de ce compartiment (96) de manière à filtrer la totalité du gaz qui traverse ce compartiment (96) depuis ladite ouverture (108) jusqu'au moyen d'aspiration (94),
et en ce qu'il comporte en outre une ossature mécanique (84) sur laquelle sont montés la hotte (28), les moyens d'aspiration (94) et les moyens d'épuration (40, 42).

2. Système (76) selon la revendication 1, caractérisé en ce que lesdits moyens de soufflage comprennent des deuxièmes moyens de soufflage de gaz, placés en-dessous de l'outil engendrant la pollution, constitués d'une couronne (33), de manière à créer un rideau de gaz ascendant et entourant l'outil, participant ainsi à la création de ladite zone de confinement dynamique.

3. Système (76) selon la revendication 2, caractérisé en ce que lesdits moyens d'épuration (40, 42) sont montés sur la hotte (28).

4. Système (76) selon la revendication 1, caractérisé en ce que ledit compartiment (96) comprend :
- une première chambre (102) communiquant avec la zone de confinement par ladite ouverture (108) ;
- une deuxième chambre (104) séparée de la première (102) par une cloison (106) disposée de manière à laisser un passage pour le gaz entre les deux chambres (102, 104), la deuxième chambre (104) communiquant d'une part avec ledit moyen d'aspiration (94) et d'autre part avec la première chambre (102) par ledit passage, l'une au moins des chambre (102, 104) étant équipée d'au moins un filtre (40, 42) placé de manière à filtrer la totalité du gaz qui traverse cette chambre (102).

5. Système (76) selon la revendication 1, caractérisé en ce qu'il comporte au moins un rideau (58) fixé à la périphérie de la hotte (28) et entourant ladite zone de confinement dynamique.

6. Système (76) selon la revendication 5, caractérisé en ce qu'il comporte en outre un deuxième rideau (60) fixé à la périphérie de la hotte (28), de manière à définir un espace entre les deux rideaux (58, 60), cet espace (34) entourant la zone de confinement dynamique et les premiers moyens de soufflage (36) étant agencés de manière à insuffler du gaz dans l'espace (34) ainsi créé.

7. Système (76) selon la revendication 5 ou 7, caractérisé en ce que l'un au moins des rideaux (58, 60) est en vinyle.

8. Système (76) selon la revendication 1, caractérisé en ce qu'il est déplaçable à l'aide de moyens de manutention (78).

9. Système (76) selon la revendication 1, caractérisé en ce qu'il comporte au moins un élément pesant (87) afin d'accroître la stabilité de celui-ci.

10. Système (76) selon la revendication 9, caractérisé en ce que ledit élément pesant (87) est un blindage.

11. Système (76) selon la revendication 10, caractérisé en ce qu'il comporte en outre des moyens (90) de manipulation.

12. Système (76) selon la revendication 1, caractérisé en ce qu'il comporte des moyens d'alimentation en fluides.

13. Système (76) selon la revendication 1, caractérisé en ce qu'il comporte une cellule blindée (86), apte à accueillir un opérateur.

14. Procédé de mise en oeuvre du système de démantèlement selon la revendication 1, ledit système de ventilation comprenant une entrée de gaz (15) dans le local (10) et un réseau (18, 20) d'extraction des gaz se trouvant à l'intérieur de ce local (10), caractérisé en ce qu'il comprend les étapes suivantes consistant à :
(a) boucher ladite entrée de gaz (15) ; et
(b) raccorder lesdits moyens d'extraction (36) des gaz présents dans la zone de confinement dynamique au réseau (18, 20) d'extraction des gaz présents dans le local (10).

## Claims

1. System (76) for dismantling installations present in a building (10) capable of being maintained under partial vacuum, or possibly under overpressure by means of a ventilation system (16, 14, 18, 20), the dismantling being performed by means of at least one tool producing a pollution of the atmosphere prevailing in the vicinity of the said installations comprising:
- means (28, 36) for creating a dynamic confinement zone around the tool with the aid of gas flows, blown and extracted respectively, comprising:
· a hood (28) capable of being placed above the tool, this hood (28) having a periphery and a central part and which comprises a first double wall (30, 32) defining a space (34) communicating with the interior of the building (10), and first blowing means (36) being disposed so as to blow gas into this space (34).
· the said first means (36) for blowing gas at the periphery of this hood (28) arranged so as to create a curtain of descending gas surrounding the tool, thus participating in the creation of the said dynamic confinement zone; and
· the blowing means (36) also ensuring the extraction of the gases present in the said dynamic confinement zone, the extraction being performed through the central part of the hood (28);
- means (40, 42) for cleansing the gases thus extracted,
characterised in that it comprises means (22) for regulating the said gas flows adapted on the one hand to maintain the building (10) at the said determined pressure when the ventilation system is shut down, and, on the other hand, to ensure the flow of gas necessary in order to create the said confinement zone,
in that the means for creating a dynamic confinement zone comprise a second double wall (30, 39), defining in the hood (28) a second internal space (41) placed inside the first double wall (30, 32) and communicating with the interior of the building through an outlet (43) curved inwards, so as to blow gases along the internal wall (45) of the second double wall (30, 39) towards the central part of the hood (28), in order to facilitate the extraction of the gases inside the dynamic confinement zone;
in that the said cleansing means comprise:
- at least one compartment (96) inside the hood (28), this compartment (96) communicating on the one hand with the said confinement zone through an aperture (108) and, on the other hand, with a suction means (94) mounted on the hood (28); and
- at least one filter (42) placed inside this compartment (96) so as to filter the totality of the gas which passes through this compartment (96) from the said aperture (108) as far as the suction means (94),
and in that it further comprises a mechanical framework (84) on which are mounted the hood (28), the suction means (94) and the cleansing means (40, 42).

2. System (76) according to Claim 1, characterised in that the said blowing means comprise second gas blowing means, placed underneath the tool producing the pollution, constituted by a ring (33), so as to create a curtain of gas ascending and surrounding the tool, thus participating in the creation of the said dynamic confinement zone.

3. System (76) according to Claim 2, characterised in that the said cleansing means (40, 42) are mounted on the hood (28).

4. System (76) according to Claim 1, characterised in that the said compartment (96) comprises:
- a first chamber (102) communicating with the confinement zone through the said aperture (108);
- a second chamber (104) separated from the first (102) by a partition (106) disposed so as to leave a passage for the gas between the two chambers (102, 104), the second chamber (104) communicating on the one hand with the said suction means (94) and on the other hand with the first chamber (102) through the said passage, one at least of the chambers (102, 104) being equipped with at least one filter (40, 42) placed so as to filter the totality of the gas which passes through this chamber (102).

5. System (76) according to Claim 1, characterised in that it comprises at least one curtain (58) secured at the periphery of the hood (28) and surrounding the said dynamic confinement zone.

6. System (76) according to Claim 5, characterised in that it further comprises a second curtain (60) secured at the periphery of the hood (28), so as to define a space between the two curtains (58, 60), this space (34) surrounding the dynamic confinement zone and the first blowing means (36) being arranged so as to blow gas into the space (34) thus created.

7. System (76) according to Claim 5 or 7, characterised in that at least one of the curtains (58, 60) is of vinyl.

8. System (76) according to Claim 1, characterised in that it is movable with the aid of handling means (78).

9. System (76) according to Claim 1, characterised in that it comprises at least one heavy member (87) so as to increase the stability of the said system.

10. System (76) according to Claim 9, characterised in that the said heavy member (87) is a shielding.

11. System (76) according to Claim 10, characterised in that it further comprises handling means (90).

12. System (76) according to Claim 1, characterised in that it comprises means for supply of fluids.

13. System (76) according to Claim 1, characterised in that it comprises a shielded cell (86), adapted to receive an operator.

14. Method for using the dismantling system according to Claim 1, the said ventilation system comprising a gas inlet (15) into the building (10) and a network (18, 20) for extracting the gases located inside this building (10), characterised in that it comprises the following stages consisting in:
(a) plugging the said gas inlet (15); and
(b) connecting the said means (36) for extracting the gases present in the dynamic confinement zone to the network (18, 20) for extracting the gases present in the building (10).

## Patentansprüche

1. System zum Abtragen (76) von Einrichtungen in einem Raum (10) der, mittels eines Ventilationssystems (16, 14, 18, 20), unter Unterdruck, oder eventuell unter Überdruck gehalten werden kann, das Abtragen ausgeführt unter Zuhilfenahme mindestens eines Werkzeuges, welches zu Verschmutzungen der in der Nähe besagter Einrichtungen herrschenden Atmosphäre führt, das System umfaßt:
- Vorrichtungen (28,36) zum Erzeugen einer dynamischen Einschlußzone um das Werkzeug herum, mit Hilfe eingeblasener beziehungsweise abgesaugter gasförmiger Strömungen, umfassend:
. eine Abzugshaube (28) die über dem Werkzeug angebracht sein kann, diese Abzugshaube (28) besitzt ein Umfangs- und ein Mittelstück und umfaßt eine erste doppelte Wandung (30,32) welche einen Zwischenraum (34) bestimmt, der mit dem inneren des Raumes (10) in Verbindung steht, sowie erste Einblasvorrichtungen (36), so angeordnet, daß ein Gas in den Zwischenraum (34) eingeblasen werden kann.
. die besagten ersten Einblasvorrichtungen (36) für Gas am Umfangsstück der Abzugshaube (28), so angeordnet, daß ein niedergehender Gasvorhang das Werkzeug umgibt und so, mit zur Erzeugung der besagten dynamischen Einschlußzone beiträgt;
. die Einblasvorrichtungen (36) sorgen auch für den Abzug von, in der dynamischen Einschlußzone vorhandenen Gasen, der Abzug erfolgt durch das Mittelstück der Abzugshaube (28);
- Vorrichtungen (40,42) zum Reinigen der so abgezogenen Gase,
dadurch gekennzeichnet, daß sie Vorrichtungen (22) zur Regulierung besagter gasförmiger Strömungen enthalten, einerseits geeignet den Raum (10) unter besagtem vorgegebenen Druck zu halten wenn das Ventilationssystem nicht in Betrieb ist, und andererseits den erforderlichen Ausstoß an Gas zu gewährleisten um besagte dynamische Einschlußzone zu erzeugen,
dadurch gekennzeichnet, daß die Vorrichtungen zur Erzeugung einer dynamischen Einschlußzone, eine zweite doppelte Wandung enthalten (30,39), einen zweiten inneren Zwischenraum (41) in der Abzugshaube (28) bestimmend, und innerhalb der ersten doppelten Wandung (30,32) angebracht, mit dem Inneren des Raumes durch gekrümmte Auslässe verbunden sind, um Gase entlang der inneren Wandung (45) der zweiten doppelten Wandung (30,39) in Richtung Mittelstück der Abzugshaube (28) zu blasen, um das Abführen von Gasen aus dem inneren der dynamischen Einschlußzone zu erlauben;
dadurch gekennzeichnet, daß besagte Reinigungsvorrichtungen umfassen:
- mindestens einen Raum (96) im Inneren der Abzugshaube (28), dieser Raum (96) steht einerseits mit der besagten Einschlußzone durch eine Öffnung (108) in Verbindung, und andererseits mit einer, auf der Abzugshaube (28) montierten Absaugvorrichtung (94); und
- mindestens ein Filter (42) im Inneren dieses Raumes (96) um so die Gesamtheit des Gases zu filtern welches den Raum (96) von besagter Öffnung (108) bis zur Absaugvorrichtung (94) durchströmt,
und dadurch gekennzeichnet, daß sie unter anderem ein mechanisches Gerüst (84) enthält auf welchem die Abzugshaube (28), die Absaugvorrichtungen (94), und die Reinigungsvorrichtungen (40,42) montiert sind.

2. System (76) nach Anspruch 1, dadurch gekennzeichnet, daß besagte Einblasvorrichtungen zweite Einblasvorrichtungen für Gas umfassen, plaziert oberhalb des die Verunreinigungen verursachenden Werkzeugs, zusammengesetzt aus einem Ring (33), um so einen niedergehenden, das Werkzeug umgebenden Gasvorhang zu bilden, und bei der Bildung besagter dynamischer Einschlußzone mitzuwirken.

3. System (76) nach Anspruch 2, dadurch gekennzeichnet, daß besagte Reinigungsvorrichtungen (40,42) auf der Abzugshaube (28) montiert sind.

4. System (76) nach Anspruch 1, dadurch gekennzeichnet, daß besagter Raum (96) enthält:
- einen ersten Raum (102), durch besagte Öffnung (108) mit der Einschlußzone verbunden;
- einen zweiten Raum (104), vom ersten (102) durch eine Zwischenwand (106) so getrennt, daß ein Durchlaß für das Gas zwischen beiden Räumen (102,104) frei bleibt, wobei der zweite Raum (104) einerseits mit besagter Absaugvorrichtung (94), und andererseits mit dem ersten Raum (102) durch besagten kleinen Durchlaß in Verbindung steht, mindestens einer der Räume (102,104) mit einem Filter (40,42) ausgestattet ist, so angebracht, daß die Gesamtheit des, diesen Raum durchfließenden Gases, gefiltert wird.

5. System (76) nach Anspruch 1, dadurch gekennzeichnet, daß es mindestens einen, am Umfangsteil der Abzugshaube (28) befestigten Vorhang (58) umfaßt, der besagte dynamische Einschlußzone umgibt.

6. System (76) nach Anspruch 5, dadurch gekennzeichnet, daß es unter anderem einen zweiten, am Umfangsteil der Abzugshaube (28) so befestigten Vorhang (60) umfaßt, daß zwischen beiden Vorhängen (58,60) ein Zwischenraum gebildet wird, dieser Zwischenraum (34) umgibt die dynamische Einschlußzone und die ersten Einblasvorrichtungen (36) dergestalt, daß Gas in den so gebildeten Zwischenraum (34) eingeblasen wird.

7. System (76) nach Anspruch 5 oder 7, dadurch gekennzeichnet, daß mindestens einer der Vorhänge aus Vinyl besteht.

8. System (76) nach Anspruch 1, dadurch gekennzeichnet, daß es mit Hilfe von Hebezeugen (78) versetzt werden kann.

9. System (76) nach Anspruch 1, dadurch gekennzeichnet, daß es zur Erhöhung der Stabilität mindestens ein schweres Teil (87) enthält.

10. System (76) nach Anspruch 9, dadurch gekennzeichnet, daß besagtes schwere Teil (87) eine Panzerung ist.

11. System (76) nach Anspruch 10, dadurch gekennzeichnet, daß es unter anderem Handhabungsvorrichtungen (90) umfaßt.

12. System (76) nach Anspruch 1, dadurch gekennzeichnet, daß es Vorrichtungen zur Versorgung mit Flüssigkeiten umfaßt.

13. System (76) nach Anspruch 1, dadurch gekennzeichnet, daß es eine gepanzerte Zelle (86) zur Aufnahme einer Bedienperson umfaßt.

14. Verfahren zur Verwertung des Systems zum Abtragen nach Anspruch 1, besagtes Ventilationssystem umfaßt eine Gaszufuhr (15) in den Raum (10) und ein Netz (18,20) zum Absaugen von im Raum (10) befindlichen Gasen, dadurch gekennzeichnet das es folgende Etappen umfaßt:
(a) verschließen besagter Gaszufuhr (15); und
(b) anschließen besagter Vorrichtungen (36) zum Absaugen der in der Einschlußzone vorhandenen Gase, an das Netz (18,20) zum Absaugen der im Raum (10) befindlichen Gase.
